# EUROPÄISCHE PATENTSCHRIFT

(11) **EP 0 028 608 B1**
(45) Veröffentlichungstag und Bekanntmachung des Hinweises auf die Patenterteilung: **26.02.1986**
(21) Anmeldenummer: 80900755.2
(22) Anmeldetag: 29.04.1980
(51) Int. Cl.: B41F 15/42

(54) **VORRICHTUNG MIT MAGNETISCH BEWIRKTER ANPRESSKRAFT**
DEVICE USING A PRESSURE FORCE WITH MAGNETIC EFFECT
DISPOSITIF UTILISANT UNE FORCE DE PRESSION A EFFET MAGNETIQUE

(30) Priorität: 30.04.1979 AT 3216/79
(43) Veröffentlichungstag der Anmeldung: 20.05.1981
(73) Patentinhaber: Zimmer, Johannes, A-9020 Klagenfurt (AT)
(72) Erfinder: GASSER, Manfred, A-9061 Klagenfurt-Wölfnitz (AT)
(74) Vertreter: Hofinger, Engelbert, DDr.
(86) Internationale Anmeldenummer: AT8000014
(87) Internationale Veröffentlichungsnummer: WO8002400

## Beschreibung

Die Erfindung betrifft eine Vorrichtung zum Behandeln von flächigem Material, insbesondere für den Schablonendruck oder zum Beschichten mit flüssigen oder pastösen Substanzen, bestehend aus einer magnetischen Leiste und zwei miteinander in Berührung stehenden, drehbar und in Richtung zum flächigen Material beweglich gelagerten Rollen, wobei die beiden Rollen an der der magnetischen Leiste gegenüberliegenden Seite des flächigen Materials angeordnet sind. Charakteristik des bekannten standes der technik

Derartige Vorrichtungen sind in den verschiedensten Ausführungsformen bekanntgeworden. Im allgemeinen jedoch weisen sie zumindest einen walzen- oder leistenförmigen Magneten auf, welcher eine magnetisierbare Rolle anzieht. Das flächige Material wird dabei in einer Behandlungszone entsprechend den jeweiligen Erfordernissen bearbeitet, wobei die Behandlungszone zwischen dem leisten- oder walzenförmigen Magneten und der magnetisch angepreßten Rolle gebildet ist. Eine solche, für den Flachschablonendruck geeignete Vorrichtung ist beispielsweise in der AT-A-206 395 beschrieben. Die magnetisierbare Rolle ist bei dieser Einrichtung in eine Flachschablone ungeführt eingelegt und wird von einer unterhalb der Flachschablone und des zu behandelnden Materials, welches gegebenenfalls von einem Transportband getragen wird, angeordneten Magnetwalze magnetisch angezogen. Durch Bewegung der Magnetwalze längs der Flachschablone wird die magnetisierbare Rolle mitgenommen und trägt die in der Flachschablone enthaltene Farbsubstanz auf das fläche Material auf.

Ein wesentlicher Vorteil derartiger Vorrichtungen besteht darin, daß die magnetisierbare Rolle auch bei sehr großen Längen bzw. Arbeitsbreiten einen sehr gleichmäßigen Liniendruck auf das zu behandelnde, flächige Material ausübt.

Es hat sich jedoch gezeigt, daß bei solchen Vorrichtungen folgende Probleme entstehen. Beim Auftragen von flüssigen oder pastenförmigen Substanzen auf flächiges Material, insbesondere beim Flachschablonendruck, kann eine magnetisch angepreßte Rolle kleinen Durchmessers nur relativ geringe Farbvorratsmengen vor sich halten und dementsprechend auch nur einen geringen Rakelweg bestreiten. Bei einem zu großen Farbvorrat könnte es zu einem Überschwemmen der Rakelrolle kommen, was wiederum Auftragsfehler zur Folge haben kann. Um dieses Problem zu beheben, hat man auch bereits versucht, den in Bewegungsrichtung hinter der Rakelrolle liegenden Raum durch an derselben anliegende Leisten abzudichten.

Bei Auftrags- oder anderen Bearbeitungsvorgängen ist es oftmals erforderlich, einen relativ starken, linienförmigen Druck auf das flächige Material auszuüben. Hiezu benötigt man dementsprechend Rakelrollen mit sehr kleinen Durchmessern, welche aber aufgrund magnetischer Sättigung nur mit einer begrenzten Kraft magnetisch angepreßt werden können.

Beispielsweise ist es auch zum Entwässern von Geweben, zum Glätten oder Verfestigen von Papier u. dgl. wünschenswert, wenn auf beide Seiten des flächigen Materials ein lediglich linienförmiger Druck ausgeübt wird.

Derartigen Spezialfällen angepaßt Vorrichtungen sind in einer Vielzahl bekanntgeworden. So ist z.B. in der AT-A--295 456 eine Kaschiereinrichtung beschrieben, welche einen leistenförmigen Magneten aufweist. Dieser Magnet besteht aus einenr Anzahl von Elektromagneten mit in Bewegungsrichtung des zu behandelnden flächen Materials voneinander beabstandeten Nord- und Südpolen. Über den Polreihen sind zwei magnetisch angepreßte Rollen angeordnet, auf welchem wiederum eine Anpreßrolle größeren Durchmessers aufliegt. Diese Anpreßrolle bildet den magnetischen Rückschluß. In der Praxis hat sich jedoch gezeigt, daß diejenigen Auftragungs- oder sonstigen Bearbeitungsvorgänge aus verschiedenen technologischen Gründen bevorzugt werden, bei denen jeweils nur eine einzige Materialberührung erfolgt. Für solche Bearbeitungsvorgänge ist jedoch die beschriebene Kaschiervorrichtung nicht geeignet, da sich das Magnetfeld normal zum leistenförmigen Magneten erstreckt.

Eine weitere Vorrichtung mit magnetisch bewirkter Anpreßkraft ist in der AT-A 333 234 beschrieben. Diese Vorrichtung dient zum Satinieren von flächigem Material und weist zwei magnetische, fest gelagerte Walzen auf. Das flächige Material wird um eine dieser Walzen umgelenkt, und in den zwischen den Walzen gebildeten Spalt ist eine Arbeitswalze geringen Durchmessers eingelegt. Diese Vorrichtung ist jedoch ebenfalls nur für den zugewiesenen Zweck und nicht allgemein verwendbar.

Beispielsweise aus der DE-A-18 13 197 ist ein Kalander bekannt, bei dem zwei miteinander in Berührung stehende Rollen unterschiedlichen Durchmessers verwendet werden. Diese Rollen sind an ihren Enden in Langschlitzen gelagert und die Rolle mit größerem Durchmesser wird von einem Magneten angepreßt, der in Bewegungsrichtung des flächigen Materials voneinander beabstandete Polflächen aufweist, sodaß das Magnetfeld normal zur Rollenachse verläuft. Es ist leicht einsichtig, daß auch diese Vorrichtung nur für Walzvorgänge od. dgl. verwendbar ist.

Schließlich betrifft FR-A-1 417 558 eine Einrichtung der eingangs skizzierten Art, wobei jedoch ausschließlich die Anordnung von zwei parallelen Rakelwalzen beschrieben ist,. die von einer gemeinsamen Druckwalze einerseits angepreßt, andererseits auf Distanz gehalten werden. Die Erfindung geht demgegenüber davon aus, daß es möglich und zweckmäßig ist, jeder Rakelwalze eine gesonderte Druckwalze zuzuordnen. Dabei mußte allerdings noch ein Weg gefunden werden, um sicherzustellen, daß die Druckwalze in ihrer Stellung labilen Gleichgewichts genau oder der Rakelwalze verbleibt.

### Aufgabe der Erfindung

Der Erfindung lag daher die Aufgabe zugrunde, eine möglichst für alle anfallenden Bearbeitungs- bzw. Behandlungsvorgänge, insbesondere jedoch zum Schablonendrucken auf flächigem Material geeignete Vorrichtung zu schaffen, bei der die vorgenannten Probleme vermieden werden und die Anpreßkraft der druckaus- übenden Rollen im wesentlichen unabhängig von deren Durchmesser eingestellt werden kann.

Erfindungsgemäß ist hiezu ausgehend von einer Vorrichtung der eingangs genannten Gattung vorgesehen, daß die beiden Rollen übereinander in einem Käfig angeordnet sind, der als normal zum flächigen Material stehendes, im Querschnitt U-förmiges Profil ausgebildet ist, an dessen Seitenwänden die Rollen geführt sind, und daß die der Auftrassubstanz zugwandte Wand des Käfigs eine Staufläche für die Auftragssubstanz aufweist.

Damit sind nicht nur eine freie Wahl des Liniendruckes der Bearbeitungsrolle gegeben, sondern auch hinsichtlich der Handhabung optimale Bedingungen gegeben. Durch die Lagerung in einem Käfig sind die in der Regel im Verhältnis zu ihrem Durchmesser außerordentlich langen Rollen vor Beschädigung beim Ein- und Ausbau geschützt bzw. keine Umrüstarbeiten am Maschinengestell erforderlich.

Für Anwendungsfälle, bei denen die Auftragssubstanz eingegrenzt oder eine hydrostatische Auftragswirkung erreicht werden, soll, ist vorgesehen, daß zwei im Abstand voneinander angeordnete Käfige die Seitenwände eines kastenförmigen Behälters für die Auftragssubstanz bilden.

### Beschreibung der Zeichnungsfiguren

Die Erfindung wird nachfolgend an Hand von Ausführungsbeispielen und unter Bezugnahme auf die Zeichnungsfiguren näher erläutert.
Die Fig. 1 und 2 zeigen das Schema von Rakelvorrichtungen nach dem Stand der Technik, die
Fig. 3 und 4 Querschnitte der Ausführungsbeispiele der erfindungsgemäßen Vorrichtung,
Fig. 5 den Querschnitt eines teilweise aus magnetisierbarem Material bestehenden Käfigs, die
Fig. 6 und 7 die Seitenansichten weiterer Varianten, und die
Fig. 8 und 9 Beispiele für die Verwendung der Vorrichtung zur Abdichtung von hydrostatischen Rakeln.

Die Fig. 1 zeigt eine Rakelvorrichtung nach dem Stand der Technik, die aus einer Magnetleiste 1 oder einer Magnetwalze 1' und einer einzigen Auftragsrolle 2 aus magnetisierbarem Material besteht; zwischen welchen die Bearbeitungszone für das flächige Material 6 ist. Wird nun entweder die Rakelvorrichtung in Richtung des Pfeiles 11 bewegt oder aber die zu beauftragende Materialfläche 6 in der Bearbeitungsebene in Richtung des Pfeiles 11' zwischen der örtlich stillstehenden Rakelvorrichtung hindurchbewegt und wird in dem in Bewegungsrichtung gesehen vor der Auftragsrolle 2 liegenden Bereich flüssige bzw. pastenförmige Auftragssubstanz 12 auf die Materialfläche 6 aufgebracht, so kann die Rolle 2, entsprechend ihrem relativ großen Durchmesser, eine relativ große Menge der Substanz 12 bewegen bzw. vor sich halten und somit entweder einen relativ langen Bearbeitungsweg zurücklegen bzw. einen Auftragungsvorgang ausführen, der eine große Menge der Substanz 12 verbraucht, ohne daß ein neuerliches Nachgeben von Auftragungssubstanz 12 erforderlich wird. Diese Aufgabenstellung besteht in der Praxis z.B. bei Flachschablonen-Durchmaschinen, auf denen ein viel Druckfarbe verbrauchendes Material wie w.B. Frottee, mit einem großen Rapport (=langer Rakelweg) bedruckt werden soll.

Die Fig. 2 zeigt eine ähnliche Darstellung wie in Fig. 1 mit dem Unterschied, daß die Auftragsrolle 2 einen etwa .halb so großen Durchmesser aufweist wie die in Fig. 1 dargestellte Auftragsrolle 2. Sie kann dementsprechend nur eine erheblich geringere Menge der Auftragssubstanz 12 transportieren bzw. vor sich halten. Da diese in Fig. 2. dargestellte kleinere Rolle 2, ihrem Querschnitt entsprechend, auch eine erheblich geringere magnetisierbase Masse aufweist, ist auch die magnetisch Anpressungskraft auf das fläche Material entsprechend geringer.

Zusammenfassend gesagt, kann die in Fig. 2 dargestellte kleinere Auftragsrolle 2 nur eine erheblich geringe Auftragsarbeit leisten, als die in Fig. 1 dargestellte Auftragsrolle 2 größeren Durchmessers und entsprechend größerer Masse. Die durch den Pfeil 10 bezeichnete Anpreßkraft ist, ebenso wie die Auftragssubstanz 12, ungefähr im Verhältnis der Quadratzahl von der Größe des Rollendurchmessers abhängig.

In Fig. 3 ist eine erfindungsgemäß ausgebildete Vorrichtung dargestellt. Diese Vorrichtung kann stationär angeordnet sein, wobei das flächige Material 6 zwischen der magnetischen Leiste 1 und der Rolle 2 bewegt wird oder aber es steht das flächige Material 6 still und die Vorrichtung wird in der Bearbeitungsebene bewegt.

Die zu bearbeitende Materialfläche kann auch auf einem allenfalls vorhandenen Transportband befestigt und von einer Schablone (die flach oder rund sein kann) bedeckt sein.

In der Symmetrieebene des Magnetfeldes der magnetischen Leiste 1 sind zwei Rollen 2 und 3 aneinanderliegend angeordnet und in einem Käfig 4 gelagert. Der Durchmesser der weiter von Magneten 1,1' distanzierten Rolle 3 ist größer als der Durchmesser der benachbarten Rolle 2. Der Käfig ist U-förmiges Profil 4, welches zur magnetischen Leiste 1 oder Walze 1' hin offen ist, .₃usgebildet, wobei der Abstand der Schenkel den Rollendruchmessern angepaß ist. Beim Ein- oder Ausbau der Bearbeitungsvorrichtung sind die Rollen 2, 3 so im Käfig 4 festgehalten und können nicht herausfallen. In dem zwischen der Magnetleiste 1 bzw. Magnetwalze 1' und der Rolle 2 gebildeten Bearbeitungszone ist in Fig. 3 außer der strichpunktierten Material- fläche 6 auch eine Transportbahn 7 und eine Flachschablone 8, bzw. wahlweise eine Rundschablone 8' dargestellt.

Durch die Fig. 4 wird gezeigt, daß die in den Figuren 1 und 2 dargestellte, in der Praxis oft sehr störende Abhängigkeit der Auftragsleistung vom Durchmesser der Auftragsrolle 2 aufgehoben ist, bzw. nicht mehr besteht.

Der Durchmesser der in Fig. 4 dargestellten, dem Magneten 1,1' benachbarten Auftragsrolle 2 ist nur etwa ein Viertel so groß wie der Durchmesser der in Fig. 1 dargestellten Auf.>ragsrolle 2. Durch die weitere Rolle 3, deren Durchmesser vergleichsweise etwa dem in Fig. 2 dargestellten Rollen-Durchmesser entspricht-wobei aber der Durchmesser dieser Rolle 3 in beliebiger Größe möglich ist-ist bei voller magnetischer Sättigung der Rolle 3 ein mehrfach größerer Anpreßdruck erzielbar, als der Masse der Auftragsrolle 2 in Fig. 4 entsprechen würde. Durch den U-förmig profilierten Käfig 4, der als einteilige Leiste mit gleicher Länge wie die beiden Rollen 2 und 3 ausgeführt ist, werden zufolge der inneren Formgebung die Rolle 3 bzw. auch die Rolle 2 geführt und aufgrund der äußeren Formgebung kann eine vielfach größere Menge der Auftragssubstanz 12 transportiert bzw. in Raum vor der Auftragsvorrichtung gehalten, als dem Durchmesser der Rolle 2 nach dem Stand der Technik entsprechen würde. Das in Fig. 4 dargestellte Substanzvolumen ist etwa dem in Fig. 1 dargestellten Substanzvolumen gleich, obwohl der Durchmesser der in Fig. 4 dargestellten Auftragsrolle 2 nur etwa ein Viertel des in Fig. 1 dargestellten Rollendurchmessers beträgt. Die magnetisierbare Masse der in Fig. 4 dargestellten Auftragsrolle 2 beträgt hingegen nur etwa 1/16 der in Fig. 1 dargestellten Auftragsrolle 2, aber dennoch ist es dank der Erfindung möglich, die Rolle 2 in Fig. 4 mit gleich großer Kraft wie die Rolle 2 in Fig. 1 gegen die zu behandelnde Materialfläche 6 zu pressen, sofern der Durchmesser der Rolle 3 in Fig. 4 entsprechend vergrößert und die magnetische Anziehungskraft der Magnetleiste 1 bzw. 1' in Fig. 4 entsprechend verstärkt werden wird.

Ein weiterer, für die Praxis sehr bedeutender Vorteil der Erfindung besteht darin, daß eine Auftrags- bzw. Bearbeitungsrolle relativ kleinen Durchmessers bei gleicher Gesamt-AnpreBkraft dennoch einen größeren Liniendruck auszuüben vermag als eine Rolle größeren Durchmessers.

Durch die Ziffern 8 und 8' in Fig. 4 ist dargestellt, daß diese Ausführungsform der erfindungsgemäßen Vorrichtung außer für eine direkte bzw. vollflächige Auftragung, auch für den Flach- oder Rundschablonendruck eingesetzt werden kann.

In Fig. 5 ist eine Ausführungsform der Erfindung dargestellt, bei der die zur Rohenführung dienenden Innenflächen des Käfigs ähnlich wie in Fig. 3 dargestellt, so ausgebildet sind, daß die beiden Rollen 2 und 3 beim Ein- und Ausbauen in dem Käfig 4 festgehalten werden. Der Käfig 4 kann aus einem einteiligen Profil aus gleitfähigem Kunststoff bestehen, wobei in Öffnungen dieses Profiles magnetisierbare Leisten 15, 15', 15" eingesetzt sind, auf die das magnetische Kraftfeld 5' einwirkt. Dadurch wird bewirkt, daß der Käfig 4 auf den Scheitel 14 der Rolle 3 und somit auch auf die Rolle 2 preßt. Der Erfindungsgedanke läßt also die Möglichkeit zu, daß sowohl die Rolle 3 und gegebenenfalls auch weitere prinzipgleich angeordnete Rollen-als auch der Käfig 4, aus magnetisierbarem Material bestehen können.

In Fig. 5 ist ferner dargestellt, daß dem Käfig 4 die zusätzliche Funktion übertragen wurde, an der der Schablone bzw. Bearbeitungsfläche zugewendeten Seite einen Flüssigkeits-Stauspalt 16 zu bilden. Die diesen Stauspalt bildende Unterseite des Käfigs 4, der als durchgehende Profilleiste ausgebildet ist, bewirktentsprechende Aufnahmefähigkeit des zu bearbeitenden Materials voraus- gesetzt-eine Erhöhung der Auftragsmenge.

Der Pfeil 17-17' zeigt, daß der Käfig 4 wie im Beispiel der Fig. 5 dargestellt, um die Achse der Rolle 2 nach beiden Richtungen verschwenkt werden kann, wodurch der Stauspalt 16 verkleinert oder vergrößert wird, was eine Vergrößerung oder Verkleinerung der Auftragsmenge bewirkt.

Fig. 6 stellt eine erfindungsgemäße Vorrichtung dar, die vorzugsweise zur Entwässerung, das heißt zum Abquetschen von Gewebebahnen bestimmt ist, wobei die Vorrichtung stationär angeordnet ist und die zu behandelnde Gewebebahn senkreckt in Richtung des Pfeiles 11' von unten-z.B. aus einem Flüssigkeitsbad- durch den zwischen Magnetleiste 1 bzw. Magnetwalze 1' und Rolle 2 gebildeten Spalt nach oben-z.B. in eine Trockenmaschine-geführt wird: Der Käfig 4, der zur Führung der im Beispiel der Fig. 9 verwendeten zwei Rollen 2 und 3 bzw. bei abgeschaltetem Magnetfeld auch dazu dient, die Rollen in ihrer Position zu halten, ist zweiteilig ausgeführt und durch die Ziffern 4 und 4' gekennzeichnet. Die Ziffer 3' kennzeichnet die Position in der die Rolle 3 bedarfsweise ausgewechselt werden kann. Auf die gleich Art kann auch die Rolle 2 gewechselt werden.

Fig 7 zeigt eine den Figuren 4 und 5 ähnliche Variante des Erfindungsgedankens, wobei entweder die Vorrichtung in Richtung des Pfeiles 11 bewegt oder die zu bearbeitende Materialfläche in Richtung des Pfeiles 11' bewegt wird. Der in Bewegungsrichtung gesehen, vordere Teil des Käfigs 4 ist, ähnlich wie in Fig. 5, verbreitert und an der der Bearbeitungsfläche zugewandten Seite als Staufläche für die Auftragssubstanz 12 ausgebildet. Durch den Pfeil 18 wird gezeigt, daß der Käfig 4 in Richtung des Pfeils 18 bis in die strichliert gezeichnete Position bewegt werden kann. Diese Ortsveränderung die daraus resultierende Querschnittsverringerung des Stauspaltes 16 bewirkt eine Erhöhung der durch die erfindungsgemäße Vorrichtung insgesamt erzielbaren Auftragsleistung.

Durch das Anwendungsbeispiel Fig. 8 wird dargestellt, daß die erfindungsgemäße Vorrichtung-vorzugsweise in der mit a und b gekennzeichneten spiegelsymmetrischen Anordnung-als Zwillings-Vorrichtung-vorzugsweise Auftragsvorrichtung-ausgebildet werden kann.

Die durch mindestens zwei Seitenteile an ihren Enden miteinander verbundenen, im Querschnitt U-förmigen Käfige 4a und 4b erhalten durch die in Fig. 8 dargestellt spezielle Ausformung und anordnung die beiden zusätzlichen Funktionen, Druckfarbe oder sonstige flüssige Auftragssubstanz in sich aufzunehmen und durch den im unteren, der Bearbeitungsebene bzw. Schablone zugewendeten Bereich entstehenden relativ schmalen Spalt in die durch die beiden Rollen 2a und 2b begrenzte Zone zu führen, in der der Auftragungsvorgang erfolgt. Der für den Auftragungsvorgang erforderliche Flüssigkeitsdruck wird in diesem Ausführungsbeispiel durch die Flüssigkeit selbst, also auf hydrostatischem Wege, erzeugt, wobei es möglich ist, diesen Flüssigkeitsdruck durch Erhöhung der Käfige bzw. Erhöhung des Flüssigkeitsspiegels oder durch andere Maßnahmen auf das dem jeweiligen Auftragsgang bzw. der jeweiligen Auftragsmenge entsprechende Maß zuerhöhen. Je höher der Flüssigkeitsdruck, umso mehr kommt der in Fig. 8 dargestellten Zwillingsvorrichtung bzw. den beiden Rollenpaaren 2a plus 3a und 2b plus 3b in Verbindung mit den beiden Käfigen 4a und 4b und den auf die Vorrichtung wirkenden magnetischen Kräften eine nach beiden Seiten der Auftragszone über die gesamte Auftragsbreite, d.h. über die gesamte Länge der in Fig. 8 nur im Querschnitt dargestellten Vorrichtung auch eine abdichtende Funktion zu. Je mehr der Flüssigkeitsdruck erhöht wird, umso mehr nähert sich die Funktion des schmalen Spaltes, durch den der Flüssigkeitssfrom vom oberen Vorratsteil in die unten liegende Behandlungszone geführt wird, der Funktion einer Auftragungsdüse. Bei den bisher bekannten Auftragsvorrichtungen dieser Art sind große Abdichtungsprobleme aufgetreten. Die in Fig. 8 dargestellte erfindungsgemäße Zwillings-Auftragungsvorrichtung bietet auch für diese Abdichtungsprobleme eine neuartige, technisch voll entsprechende Lösung an.

Da Auftragsvorrichtungen dieser Art. vorzugsweise für den Rundschablonendruck in Betracht kommen und da die Schärfe der Musterauftragung auf die zu bedruckende Materialfläche umso besser ist, je schmäler die Auftragszone ausge- . bildet ist, bietet sich die Möglichkeit an, die in Fig. 8 dargestellte Zwillings-Vorrichtung zufolge ihrer relativ geringen Gesamtbreite über bzw. in Verbindung mit einer einzigen Magnetleiste 1 (bzw. nicht dargestellten Magnetwalze 1' anzuordnen, wobei dieses durch strichliert gezeichnete Pfeile und Linien Dargestellte Magnetfeld, zur Zwillings-Vorrichtung passende, so ausgeformt ist, daß die durch 5a bzw. 5a' dargestellte Hälfte des Magnetfeldes auf die Vorrichtungsteile 3a bzw. 4a und die mit 5b bzw. 5b' dargestellte zweite Hälfte des Magnetfeldes auf die Rolle 3b bzw. der Käfig 4b der Zwillings-Vorrichtung wirken kann.

In Fig. 9 wird eine weitere erfindungsgemäße Auftragsvorrichtung in symmetrischer Zwillingsanordnung, ebenfalls wieder mit a und b gekennzeichnet, dargestellt und zum Unterschied von der in Fig. 8 gezeigten Darstellung ist die in Fig. 9 gezeigte Zwillings-Auftragsvorrichtung vorzugsweise für die Farbauftragung im Flachschablonendruck geeignet. Dementsprechend besteht der Unterschied des Erfindungsgedankens gemäß Fig. 9 gegenüber Fig. 8 darin, daß die beiden zu einer Zwillings-Vorrichtung verbundenen Einzelvorrichtungen a und b weiter auseinandergerückt und je mit einer eigenen Magnetleiste. 1a a (bzw. nicht dargestellten Magnetwalze 1a') ausgestattet sind. Außerdem sind die beiden Käfige 4a und 4b an den der SymmetrieEbene zugewendeten, die Begrenzung des Farbbehälters bildenden Seiten im unteren Bereich prinzipgleich wie in den Fig. 5 und 7 dargestellt, als Farbstauprofile ausgebildet.

Wird die zu bedruckende Materialfläche 6 samt der als Transportband dienenden Unterlage 7 und der Schablone 8 als während des Auftragungs-Vorganges stillstehend gedacht und die Zwillings-Vorrichtung in Richtung der Pfeile 11 bewegt, so bewirkt (außerdem Flüssigkeitsdruck) der Stauspalt 16a und die Auftragungsvorrichtung 1a plus 2a plus 4a den Auftragungsvorgang, während der Vorrichtung 1b plus 2b plus 3b plus 4b vorwiegend farbbegrenzende und farbabdichtende Funktion zukommt. Bei Wechsel 'der bewegungsrichtung wechselt auch die Zwillings-Vorrichtung ihre vorbeschriebenen Funktionen.

Die vielseitige Anwendbarkeit zeigt, daß der hiemit vorgestellten Erfindung sehr große Bedeutung zukommt und einen großen Fortschritt gegenüber dem bisherigen Stand der gesamten Druck-Auftragungs- und sonstigen Bearbeitungstechnik für flächenartiges Material darstellt. Die in den Figuren 1 bis 9 gezeigten Darstellungen sind nicht als vollständige, abgrenzende sondern nur als beispielhafte Darstellung der bestehenden Ausformungs-, Anordnungs-, Dimensionsierungsund Anwendungsmöglichkeiten zu verstehen.

## Patentansprüche

1. Vorrichtung zum Behandeln von flächigem Material, insbesondere für den Schablonendruck oder zum Beschichten mit flüssigen oder pastösen Substanzen, bestehend aus einer magnetischen Leiste (1) und zwei miteinander in Berührung stehenden, drehbar und in Richtung zum flächigen Material (6) beweglich gelagerten Rollen (2, 3), wobei die beiden Rollen (2, 3) an der der magnetischen Leiste (1) gegenüberliegenden Seite des flächigen Materials (6) angeordnet sind, dadurch gekennzeichnet, daß die beiden Rollen (2, 3) übereinander in einem Käfig (4) angeordnet sind, der als normal zum flächigen Material (6) stehendes, im Querschnitt U-förmiges Profil ausgebildet ist, an dessen Seitenwänden die Rollen (2, 3) geführt sind, und daß die der Auftragssubstanz (12) zugewandte Wand des Käfigs (4) eine Staufläche für die Auftragssubstanz (12) aufweist.

2. Vorrichtung nach Anspruch 1, dadurch gekennzeichnet, daß die Staufläche mit dem flächigen Material (6) bzw. dessen Ebene einen keilförmigen Spalt (16) bildet.

3. Vorrichtung nach Anspruch 1 oder 2, dadurch gekennzeichnet, daß zwei im Abstand voneinander angeordnete Käfige (4a, 4b) die Seitenwände eines kastenförmigen Behälters für die Auftragssubstanz (12) bilden.

4. Vorrichtung nach Anspruch 3, dadurch gekennzeichnet, daß daß der Behälter zwischen den beiden Käfigen (4a, 4b) einen schmalen Austrittsspalt für die Auftragssubstanz (12) aufweist.

5. Vorrichtung nach Anspruch 4, dadurch gekennzeichnet, daß der Abstand der Schenkel des Profiles den Durchmessern der Rollen (2, 3) annähernd angepaßt ist.

## Revendications

1. Dispositif pour le traitement de structures planes, en particulier pour l'impression au pochoir ou pour le dépôt de couches de substances liquides ou pâteuses, qui se compose d'un barreau magnétique (1) et de deux rouleaux rotatifs (2, 3) placés en contact mutuel et montés déplacables en direction de la structure plane (6), les deux rouleaux (2, 3) étant disposés sur la face, opposée au barreau magnétique (1), de la structure plane (6), caractérisé en ce que les deux rouleaux (2, 3) sont montés l'un sur l'autre dans une cage (4) qui est constituée par un profilé ayant une section transversale en forme de U et s'étendant perpendiculairement à la structure plane (6), les rouleaux (2, 3) étant guidés le long des parois latérales de ce profilé, et en ce que la paroi, tournée vers la substance à appliquer (12), de la cage (4) comporte une surface d'accumulation de la substance à appliquer.

2. Dispositif selon la revendication 1, caractérisé en ce que la surface d'accumulation délimite, avec ta structure plane (6) ou avec le plan de celle-ci, une fente en forme de coin (16).

3. Dispositif selon la revendication 1 ou 2, caractérisé en ce que deux cages (4a, 4b) disposées à une certaine distance l'une de l'autre, constituent les parois latérales d'un récipient en forme de caisson destiné à contenir la substance à appliquer (12).

4. Dispositif selon la revendication 3, caractérisé en ce que le récipient présente, entre les deux cages (4a, 4b), une étroite fente de sortie pour la substance à appliquer (12).

5. Dispositif selon la revendication 4, caractérisé en ce que la distance séparent les branches du profilé est adaptée approximativement aux diamètres des rouleaux (2, 3).

## Claims

1. Device for the treatment of flat. material, in particular for stencil printing or for coating with liquid or plaste-like substances, comprising a magnetic rail (1) and two rollers (2, 3) contacting each other and mounted rotatably and movably in direction to the flat material (6), the two rollers (2, 3) being arranged at the side of the flat material (6) opposite to the magnetic rail (1), characterized in that the two rollers (2, 3) are superjacently arranged in a cage (4) which is in the form of a profile of U-shaped cross-section disposed normally to the flat material (6), the rollers (2, 3) being guided at the side walls thereof, and that the wall of the cage (4) disposed towards to the application material (12) has an accumulation surface for the application material (12).

2. Device according to claim 1, characterized in that the accumulation surface forms a wedge- shaped slot (16) with the flat material (6) and its plane, respectively.

3. Device according to claim 1 or 2, characterized in that two cages (4a, 4b) disposed at a distance from each other form the side walls of a box-shaped container for the application material (12).

4. Device according to claim 3, characterized in that the container has a narrow exit slot for the application material (12) between the two cages (4a, 4b).

5. Device according to claim 4, characterized in that the distance of the legs of the profile is approximately adapted to the diameters of the rollers (2, 3).
